# FASCICULE DE BREVET EUROPEEN

(11) **EP 0 852 524 B1**
(45) Date de publication et mention de la délivrance du brevet: **19.05.1999**
(21) Numéro de dépôt: 96932672.7
(22) Date de dépôt: 27.09.1996
(51) Int. Cl.: B22D 41/02, F27D 1/16

(54) **PROCEDE ET DISPOSITIF POUR PROJETER SUR UNE PAROI UNE BOUE AQUEUSE POUR FORMER UN REVETEMENT**
VERFAHREN UND VORRICHTUNG ZUM SPRITZEN EINER WÄSSRIGEN MASSE AUF EINE WAND ZU DEREN BESCHICHTUNG
METHOD AND DEVICE FOR SPRAYING AN AQEOUS SLURRY ONTO A WALL TO FORM A COATING

(30) Priorité: 27.09.1995 FR 9511334
(43) Date de publication de la demande: 15.07.1998
(73) Titulaire: DAUSSAN ET COMPAGNIE, F-57140 Woippy (FR)
(72) Inventeur: DAUSSAN, Jean-Charles, F-57000 Metz (FR); DAUSSAN, Gérard, F-57050 Longeville-les-Metz (FR); DAUSSAN, André, F-57050 Longeville-les-Metz (FR)
(74) Mandataire: Keib, Gérard
(86) Numéro de dépôt international: FR9601520
(87) Numéro de publication internationale: WO9711802

(56) Documents cités:
- WO-A-95/25610

## Description

La présente invention concerne un procédé pour projeter sur une paroi une boue aqueuse pour former un revêtement, cette boue aqueuse étant préparée à partir d'une composition sèche comprenant des particules inorganiques, le cas échéant un composé faisant fonction de tensioactif et un liant.

L'invention vise également un dispositif pour la mise en oeuvre du procédé précité.

L'invention concerne en outre un revêtement de protection déposé sur une paroi par la mise en oeuvre du procédé et/ou du dispositif précités.

On connaît selon le brevet français 2 393 637 de la Demanderesse, une composition pour réaliser un revêtement pour protéger l'intérieur d'un récipient métallurgique tel qu'un répartiteur de coulée. Cette composition peut être appliquée par projection sous forme de boue aqueuse, au moyen d'un dispositif approprié.

Un tel revêtement présente une porosité sensiblement constante. On ne peut donc modifier ses propriétés qu'en modifiant la composition de la boue aqueuse correspondante.

Dans le brevet français 2 585 273 de la Demanderesse, on a décrit un revêtement pour récipient métallurgique appliqué sous forme d'au moins deux couches de compositions différentes.

L'inconvénient d'un tel revêtement est qu'il faut modifier la composition lors de la projection, ce qui exige un dispositif de projection complexe avec deux trémies d'alimentation renfermant des compositions de particules inorganiques différentes.

Un dispositif de projection d'un revêtement à plusieurs couches différentes est décrit dans le brevet français 2 619 323 de la Demanderesse.

Dans de nombreux cas, il est nécessaire de faire un compromis entre la résistance mécanique et le coefficient d'isolation thermique d'un tel revêtement.

Il existe ainsi un besoin d'un procédé et d'un dispositif du type précité permettant d'utiliser une seule composition prédéterminée sèche et de faire varier certaines caractéristiques d'un endroit à un autre du revêtement réalisé.

On connaît, selon le EP-A-0 180 491, un procédé pour réparer le revêtement d'un récipient métallurgique par gunitage à travers une flamme : ce procédé consiste à projeter deux couches successives ayant respectivement, la première une porosité de 15 à 25%, la seconde une densité apparente minimale de 3,1 kg/dm³, en utilisant une composition unique et en faisant varier la puissance spécifique de gunitage. Ce procédé est d'utilisation extrêmement coûteuse.

Le but de la présente invention est de remédier aux inconvénients des procédés et dispositifs connus, et de proposer un procédé et un dispositif du type précité apportant une solution satisfaisante au problème ci-dessus.

Dans le procédé du type précité visé par l'invention, on malaxe ladite composition prédéterminée sèche avec de l'eau additionnée le cas échéant de tensioactif pour préparer la boue aqueuse, puis on pompe ladite boue aqueuse dans une tubulure jusqu'à une buse dans laquelle on injecte de l'air sous pression pour projeter ladite boue aqueuse.

Suivant l'invention, ce procédé est caractérisé en ce que l'on agite mécaniquement ladite boue aqueuse pour faire mousser et/ou gonfler le tensioactif, et en ce qu'on règle la puissance et/ou la vitesse et/ou le temps d'agitation pour faire mousser et/ou gonfler plus ou moins fortement le tensioactif afin de faire varier la porosité du revêtement projeté.

En donnant au revêtement une porosité variable, il est possible de modifier les propriétés de ce revêtement en partant d'une composition unique. Ainsi, dans le cas d'un revêtement pour protéger les parois intérieures d'un récipient métallurgique, la porosité du revêtement peut varier dans la direction de son épaisseur. De ce fait, le pouvoir isolant et l'aptitude au frittage du revêtement varient suivant son épaisseur. Le revêtement peut également présenter une ou plusieurs zones où sa porosité est inférieure à la moyenne c'est-à-dire où le revêtement est plus dense et présente donc une aptitude au frittage et une résistance aux contraintes plus élevées qu'ailleurs.

Dans tous les cas, la composition et la granulométrie des particules inorganiques peuvent être les mêmes dans tout le revêtement.

De préférence, la porosité est plus importante dans la partie du revêtement proche de la paroi du récipient métallurgique, ce qui permet notamment d'éviter le frittage et l'adhérence du revêtement à cette paroi.

De même, dans le cas d'un revêtement d'isolation thermique d'une structure, on peut faire varier en sens opposés la caractéristique d'isolation thermique et la caractéristique de résistance mécanique en faisant varier la porosité de ce revêtement.

Il en est de même pour un revêtement d'isolation phonique et/ou de correction acoustique.

Suivant une version intéressante de l'invention, avant et pendant l'étape de malaxage, on injecte de l'eau additionnée de tensioactif pour augmenter la porosité du revêtement projeté.

Suivant une autre version intéressante de l'invention, on injecte de l'air sous pression pour faciliter le moussage du tensioactif pendant l'étape d'agitation.

Suivant une version avantageuse de l'invention, l'on agite mécaniquement la boue aqueuse avant de la pomper.

Suivant une version préférée de l'invention, l'on fait varier la pression de l'air injecté dans la buse pour projeter la boue aqueuse.

Selon un autre aspect de l'invention, le dispositif pour la mise en oeuvre du procédé précité selon l'invention, comprend une trémie de chargement d'une composition sèche renfermant des particules inorganiques, le cas échéant un composé faisant fonction de tensioactif et un liant, la partie inférieure de cette trémie communiquant avec des moyens de dosage débouchant dans une chambre allongée comportant un malaxeur rotatif, une tubulure d'injection d'eau débouchant dans ladite chambre allongée, de préférence avant le malaxeur, l'extrémité de cette chambre opposée à la trémie comportant une ouverture de sortie débouchant dans une pompe raccordée à une tubulure dont l'extrémité comporte une buse de projection dans laquelle débouche une canalisation d'air comprimé,

Suivant l'invention, ce dispositif est caractérisé en ce qu'il comporte des moyens d'agitation pour agiter mécaniquement ladite boue aqueuse afin de faire mousser et/ou gonfler le tensioactif, et des moyens pour régler la puissance et/ou la vitesse et/ou le temps d'agitation.

La composition prédéterminée sèche de particules contenue dans la trémie peut être additionnée de tensioactif sec, lequel moussera ultérieurement sous l'effet de l'agitation mécanique.

Le dispositif peut également comprendre un réservoir renfermant de l'eau additionnée de tensioactif relié à une tubulure débouchant dans la chambre, de préférence avant le malaxeur.

Ainsi, dans la première version, lors de la projection, lorsque l'on veut augmenter la porosité de la boue aqueuse, on agite mécaniquement ladite boue aqueuse pour faire mousser et/ou gonfler le tensioactif contenu dans le mélange.

Dans la seconde version, lors de la projection, lorsque l'on veut augmenter la porosité de la boue aqueuse, on met en communication le réservoir renfermant de l'eau additionnée de tensioactif avec ladite chambre et on agite mécaniquement la boue aqueuse pour faire mousser et/ou gonfler le tensioactif introduit dans le mélange.

Dans ces deux cas, on règle la puissance et/ou la vitesse et/ou le temps d'agitation pour faire mousser et/ou gonfler plus ou moins le tensioactif.

Selon un autre aspect de l'invention, le revêtement de protection du type précité est caractérisé en ce qu'il a été obtenu par la mise en oeuvre du procédé et/ou du dispositif selon l'invention, et en ce qu'il présente une porosité variable d'un endroit à un autre de ce revêtement et/ou dans la direction de l'épaisseur de celui-ci.

D'autres particularités et avantages de l'invention, apparaîtront encore dans la description ci-après.

Aux dessins annexés, donnés à titre d'exemples non limitatifs :
- la figure 1 est une vue en coupe partielle longitudinale d'un répartiteur de coulée comportant un revêtement intérieur conforme à l'invention ;
- les figures 2 et 3 sont des vues analogues à la figure 1 concernant d'autres revêtements pouvant être obtenus selon l'invention ;
- la figure 4 est une vue schématique en coupe d'une structure revêtue d'un revêtement de protection selon un autre mode de réalisation de la présente invention.
- la figure 5 est une vue schématique en coupe d'un mode de réalisation du dispositif pour appliquer un revêtement conforme à l'invention ;
- la figure 6 est une vue schématique analogue à la figure 5, concernant une variante du dispositif ;
- la figure 7 est une vue schématique partielle analogue à la figure 5 de la partie aval d'un dispositif selon un autre mode de réalisation de l'invention ;
- la figure 8 est une vue schématique analogue à la figure 5 d'un dispositif selon un autre mode de réalisation de l'invention.

En référence à la figure 1, le répartiteur utilisé pour la coulée continue par exemple de l'acier liquide, comprend un manteau métallique extérieur 1 garni intérieurement d'un revêtement permanent 2 en briques réfractaires ou en ciment. Sur ce revêtement permanent 2 est appliqué un revêtement consommable 3 à base de particules inorganiques telles que par exemple silice, et/ou alumine et/ou magnésie, éventuellement enrobées dans un liant, avec le cas échéant un tensioactif.

Le revêtement 3 peut par exemple présenter la composition pondérale suivante :
particules réfractaires inorganiques
- (SiO₂, et/ou Al₂O₃, et/ou MgO) :: 85 à 98%
- ou complément: à100%
- Plastifiant :: 0 à 5%
- Fibres :: 0 à 5%
- Tensioactif :: 0 à 5%
- Liant :: 0 à 18%
- Accélérateur de prise :: 0 à 4%
- Matière carbonée :: 0 à 8%

Une telle composition lorsqu'elle est projetée normalement, sans ajout, sans agitation supplémentaire et sans injection d'air supplémentaire par rapport à l'air qui est nécessaire pour projeter la composition, permet d'obtenir un revêtement 3 qui présente habituellement, après séchage, une porosité naturelle telle que sa densité est comprise entre 1,5 et 1,8 Kg/dm³ environ.

Par exemple, un revêtement obtenu à partir d'une composition comprenant environ 75% de MgO présente après séchage une densité d'environ 1,65

D'une façon classique, la composition et la granulométrie des particules inorganiques sont choisies de façon que ce revêtement, projeté normalement, puisse fritter au contact avec le métal liquide d'une façon suffisante pour résister à l'érosion du métal liquide.

Suivant le procédé selon l'invention, l'on agite mécaniquement la boue aqueuse pour faire mousser et/ou gonfler le tensioactif et l'on règle la puissance et/ou la vitesse et/ou le temps d'agitation pour faire mousser et/ou gonfler plus ou moins fortement le tensioactif afin de faire varier la porosité du revêtement projeté.

Ainsi, à partir de la composition précitée comprenant environ 75% de MgO, on peut faire mousser le tensioactif par agitation mécanique de la boue aqueuse de façon à obtenir un revêtement plus poreux ayant après projection et séchage une densité comprise entre 1 et 1,5, par exemple égale à 1,2 ou 1,3.

On peut ainsi obtenir un revêtement présentant une porosité et une densité variables d'un endroit à un autre de ce revêtement et/ou dans la direction de l'épaisseur de celui-ci.

Selon l'invention, ce revêtement est projeté de façon telle que dans la zone du revêtement proche de la paroi du récipient, la porosité est suffisamment importante pour que les particules inorganiques ne puissent pas fritter ou ne fritter que partiellement sous l'action de la chaleur du métal liquide, tandis que dans la zone du revêtement adjacente à l'intérieur du récipient, la porosité est suffisamment faible pour que les particules inorganiques puissent fritter sous l'action de la chaleur du métal liquide, d'une façon suffisante pour résister à l'érosion du métal liquide.

Dans l'exemple de la figure 1, la porosité du revêtement 3 varie dans la direction de son épaisseur : elle diminue progressivement du revêtement permanent réfractaire 2 vers l'intérieur du répartiteur de coulée. Autrement dit, le revêtement 3 devient de plus en plus dense vers sa surface intérieure qui est destinée à venir en contact avec le métal liquide.

Du fait que le revêtement 3 est plus dense c'est-à-dire moins poreux, près de sa surface destinée à venir en contact avec le métal liquide, le revêtement présente dans cette zone une plus grande aptitude au frittage, ce qui est important pour former une barrière imperméable au passage du métal liquide à travers le revêtement.

Au contraire, près de la surface du revêtement permanent 2, du fait de sa plus grande porosité, l'aptitude du revêtement à fritter est plus faible voire nulle, de sorte que tout risque d'adhérence du revêtement 3 au revêtement permanent 2 est évité. De plus, la plus grande porosité permet d'obtenir une bonne isolation thermique évitant un refroidissement trop rapide du métal liquide.

Dans les exemples des figures 2 et 3 le revêtement comporte en certains endroits, des zones 4, 5, 6 où la porosité est moins importante que dans le reste du revêtement.

Autrement dit dans les zones 4, 5 et 6 la densité du revêtement est plus importante qu'ailleurs. Les zones 4, 5 et 6 correspondent à des endroits où le revêtement est soumis à des contraintes particulières.

La zone 4 correspond à la zone d'impact et du voisinage du jet de métal liquide qui est coulé dans le répartiteur de coulée à partir de la poche de coulée. La plus forte densité 1,6 à 1,8, au lieu de 1,3 à 1,5 dans le reste du revêtement, dans cette zone 4 permet à celle-ci de mieux résister à l'impact ci-dessus.

La zone 5 est adjacente au niveau supérieur du métal liquide. La plus forte densité du revêtement dans cette zone lui permet de mieux résister au laitier qui se forme à la surface du métal liquide.

Dans l'exemple de la figure 3, la zone 6 de plus forte densité entoure l'orifice de coulée 6a, au fond du répartiteur de coulée. Cette plus forte densité confère au revêtement une plus grande résistance aux turbulences engendrées dans le métal liquide près de l'orifice de coulée.

Du fait de l'utilisation d'une composition sèche unique, on peut, en fin de coulée, après avoir fait tomber le revêtement usagé par renversement du répartiteur, récupérer les débris de revêtement non pollués.

En référence à la figure 4, une structure 27, qui est représentée comme une structure métallique mais pourrait également être réalisée en béton ou en tout autre matériau servant classiquement de support, notamment bois ou matière synthétique, est recouverte d'un revêtement 28 de protection déposé par la mise en oeuvre du procédé et/ou du dispositif précités.

Un tel revêtement peut être à volonté un revêtement de protection contre la chaleur et/ou l'incendie, un revêtement d'isolation thermique, un revêtement d'isolation phonique et/ou de correction acoustique.

Dans le cas d'un revêtement d'isolation phonique et/ou de correction acoustique, on peut de même, à partir d'une composition sèche unique, former un revêtement comportant une couche plus poreuse et plus légère, adaptée à atténuer les sons aigus, et une couche moins poreuse et plus dense, mieux adaptée que la précédente à atténuer les sons graves.

Toutes ces compositions sont connues en elles-mêmes et n'ont pas besoin d'être explicitées ici.

Il est évidemment possible de réaliser un revêtement d'isolation phonique ayant des propriétés de protection contre la chaleur et/ou l'incendie, et/ou des propriétés d'isolation thermique, ou un revêtement d'isolation thermique ayant des propriétés de protection contre la chaleur et/ou l'incendie, et/ou des propriétés d'isolation phonique ou de correction acoustique.

D'une manière générale, les compositions pour former ces revêtements sont principalement à base de particules inorganiques, le cas échéant de particules réfractaires. Toutefois, rien n'empêche le plus souvent d'incorporer dans ces compositions des particules organiques utilisées habituellement dans de tels revêtements.

On a représenté à la figure 5 un dispositif selon l'invention pour projeter sur une paroi une boue aqueuse pour former un revêtement.

Ce dispositif est notamment adapté à appliquer le revêtement 3 à l'intérieur du répartiteur de coulée. Il comprend une trémie 26 de chargement renfermant une composition sèche de particules inorganiques, de liant et de tensioactifs secs. La partie inférieure de cette trémie 26 débouche à l'une des extrémités d'une chambre allongée 7 comportant une vis d'Archimède rotative 8, pour doser la composition sèche, suivie d'un malaxeur rotatif 9. L'extrémité de la chambre 7 opposée à la trémie 26 débouche au-dessus d'un entonnoir 10 alimentant une pompe 11 du type Moineau. Cette dernière est reliée à une tubulure 12 dont l'extrémité comporte une buse 13 de projection dans laquelle débouche une canalisation 14 d'air comprimé. La pression de l'air comprimé dans la canalisation 14 peut être réglée au moyen d'une vanne 14a.

Une tubulure d'injection d'eau 15 débouche dans la chambre allongée 7 sensiblement entre la vis d'Archimède 8 et le malaxeur 9, pour amener l'eau nécessaire au mouillage de la composition et à la préparation de la boue aqueuse.

La tubulure 12 comporte entre l'entonnoir 10 et la pompe 11 un organe 25 adapté à agiter mécaniquement la boue aqueuse sortant de l'entonnoir 10 pour faire mousser et/ou gonfler le tensioactif.

L'organe 25 est représenté à titre d'exemple sous la forme d'un arbre 40 portant des pales 41 et tournant à l'intérieur d'un carter 42 sous l'action d'un moteur schématisé en 43. Le moteur 43 est associé à des moyens, schématisés en 44, pour régler la puissance et/ou la vitesse et/ou le temps d'agitation mécanique de la boue aqueuse.

Les moyens 44 sont constitués, par exemple, par des moyens pour faire varier la puissance et/ou la vitesse et/ou le temps de rotation d'un moteur électrique 43, ou par un variateur mécanique, interposé entre l'organe 25 et le moteur 43, d'un type quelconque. De tels moyens sont connus en eux-mêmes.

L'organe 25 schématisé sous la forme d'un arbre rotatif 40 à pales 41 peut être remplacé par tout dispositif connu d'agitation mécanique adapté à faire mousser et/ou gonfler un tensioactif, le mouvement d'agitation mécanique pouvant être par exemple un mouvement de translation et/ou de vibration.

Dans le mode de réalisation de la figure 6, l'entonnoir 10 est monté de façon à alimenter directement la pompe 11.

Entre le malaxeur 9 et l'entonnoir 10 est interposé un organe d'agitation 35 constitué par exemple par une cuve 36 à l'intérieur de laquelle une cage cylindrique 37 à barreaux périphériques 38 tourne autour de l'axe 39 sous l'action d'un moteur non représenté.

L'organe 35 est adapté à fonctionner de façon discontinue, de manière à agiter pendant une période de temps prédéterminée, par exemple plusieurs minutes, une charge prédéterminée de boue aqueuse.

Après moussage du tensioactif et gonflement de la boue, celle-ci est déversée dans l'entonnoir 10 pour pompage.

Dans le mode de réalisation de la figure 7, l'entonnoir 45 reçoit la boue aqueuse du malaxeur 9 et alimente directement la pompe 11. Pour pouvoir assurer en continu une agitation pendant une durée prédéterminée, par exemple plusieurs minutes, de la boue aqueuse avant son pompage, l'entonnoir 45 a une capacité au moins égale au débit de la pompe 11 pendant cette durée.

L'entonnoir 45 comporte un ou plusieurs des types de moyens d'agitation connus suivants, adaptés à être actionnés indépendamment les uns des autres :
- des patins 46 en matière poreuse disposés sur la paroi 45a pour injecter de l'air dans la boue aqueuse ;
- des bras 47 montés sur un arbre 48 qui peut être commun avec celui de la pompe, pour agiter la boue aqueuse ;
- des moyens d'agitation extérieurs 49, schématisés par une hélice entrainée par un arbre, plongeant dans la boue aqueuse pour agiter celle-ci, et actionnés à la demande par un moteur non représenté.

On peut également, comme schématisé à la figure 5, équiper intérieurement l'entonnoir 10 d'un racleur 33 (demi-vue de gauche) adapté à racler la paroi intérieure dudit entonnoir 10 ou d'un agitateur 34 à pales 34a (demi-vue de droite). Le racleur 33 et l'agitateur 34 peuvent être à volonté montés sur l'arbre du rotor de la pompe 11 ou être actionnés par un moyen moteur particulier, à vitesse constante ou variable, non représenté.

Le malaxage et l'agitation de la boue aqueuse peuvent ainsi se faire entre la préparation de la boue et le pompage de celle-ci, soit en continu soit en discontinu, le transit de la boue pouvant être interrompu pour permettre d'obtenir par malaxage et agitation le gonflement désiré de la boue avant son pompage. Dans le cas d'une agitation en continu, l'organe d'agitation 24, 45 est dimensionné et entraîné de manière à communiquer pendant une durée prédéterminée une quantité d'énergie d'agitation prédéterminée de façon à obtenir le moussage du tensioactif et le gonflement de la boue aqueuse recherchés.

Le dispositif représenté sur la figure 8 comporte, comme celui de la figure 5, une trémie 26, une vis 8, un malaxeur 9. Il comprend un réservoir 18 renfermant de l'eau additionnée d'un tensioactif (d'un type connu quelconque, par exemple du genre Teepol® ou à base de protéines) et relié à une tubulure 19 et à une pompe 19a débouchant dans la chambre 7 sensiblement entre la vis d'Archimède 8 et le malaxeur 9, le tuyau 15 étant une amenée de l'eau de mouillage.

Dans cet exemple, la composition sèche présente dans la trémie 26 peut ne pas renfermer de tensioactif ou ne renfermer qu'une quantité de tensioactif faible insuffisante pour obtenir l'effet de moussage et de gonflement recherché.

En outre, le malaxeur 9, qui peut également être un agitateur d'un type connu quelconque (non représenté), est entraîné par des moyens schématisés en 9a adaptés à lui communiquer une énergie de malaxage et d'agitation variable. Ceci permet d'augmenter les moyens de malaxage et d'agitation de la boue aqueuse pour augmenter la porosité du revêtement projeté, et réciproquement. Les moyens 9a peuvent être un moteur à vitesse variable ou un variateur de vitesse ou une temporisation qui permet de régler le temps d'agitation.

Dans cet exemple, l'organe d'agitation 25 décrit ci-cessus est placé entre la pompe 11 et la buse de projection 13. Une canalisation 16 permet d'introduire a l'intérieur de l'organe d'agitation 25 de l'air à une pression appropriée, de façon à faciliter le moussage du tensioactif.

Le dispositif représenté sur la figure 5 fonctionne comme suit.

La vis d'Archimède 8 propulse la composition sèche vers le malaxeur 9. Avant d'atteindre le malaxeur, la composition est humidifiée par l'eau injectée par la tubulure 15 et est transformée en boue qui est malaxée par le malaxeur 9. La rotation des pales 41 de l'organe 25 d'agitation mécanique fait mousser le tensioactif : ceci a pour effet de faire gonfler la boue aqueuse. La boue aqueuse est ensuite déversée dans la pompe 11 qui l'envoie dans la tubulure 12, à l'extrémité de laquelle elle est projetée par la buse 13. Les dispositifs des figures 6 et 7 fonctionne sensiblement de la même façon.

Dans le cas du dispositif selon la figure 8, on introduit dans la chambre 7 le mélange eau et tensioactif. De ce fait, grâce à l'agitation mécanique par le dispositif 25, on fait mousser le tensioactif et on obtient une composition peu dense et poreuse.

Ainsi pour obtenir une couche projetée plus ou moins poreuse, on peut agir sur les paramètres suivants
- présence ou non de tensioactif dans la composition initiale ;
- injection ou non de tensioactif dans la chambre 7 ;
- puissance et/ou vitesse et/ou temps de malaxage et d'agitation ;
- débit d'injection d'air dans la canalisation 16 ou dans l'entonnoir 45 ;
- réglage par la vanne 14a de la pression de l'air comprimé injecté dans la buse 13 pour projeter la boue aqueuse.

Ainsi, en diminuant progressivement, au cours de la projection du revêtement, le débit d'injection du mélange eau plus tensioactif dans la chambre 7 et/ou en réduisant progressivement l'agitation mécanique dans l'organe d'agitation 25, 35, 45, on peut obtenir le revêtement 3 représenté sur la figure 1 dans lequel la porosité diminue progressivement de l'extérieur vers l'intérieur du récipient de coulée pour atteindre sa valeur minimale dans la couche intérieure adaptée à venir en contact avec le métal liquide.

On peut ainsi par exemple, en augmentant la porosité, abaisser la densité de la couche de revêtement au contact du revêtement permanent 2 jusqu'à 1,3 ou 1,2 kg/dm³ environ.

On peut également obtenir un revêtement 3a (figures 2 et 3) dans lequel la porosité est constante, en maintenant constants le débit d'alimentation en tensioactif, l'énergie d'agitation. En réduisant ces paramètres on peut obtenir localement des zones 4, 5, 6 où le revêtement est plus dense et moins poreux.

La projection du revêtement est avantageusement réalisée au moyen d'un robot portant la lance de projection 13.

Un revêtement dont la porosité varie dans la direction de son épaisseur ou en fonction de l'endroit peut être obtenu de façon automatique, en commandant le robot à l'aide d'un ordinateur préprogrammé capable d'agir sur la porosité du revêtement comme indiqué ci-dessus.

La Demanderesse a ainsi obtenu en partant d'une composition sèche du type précité comprenant environ 75% de MgO, les résultats suivants en matière de densité après séchage du revêtement projeté :
- en cas de passage direct du malaxeur 9 à la pompe 11, sans agitation : 1,65
- en cas d'agitation pendant 4 minutes environ avant pompage, avec une pression relative de l'air de projection à la buse 13 de l'ordre de 1 bar : 1,2 à 1,35
- en cas d'agitation pendant 4 minutes environ, avec une pression relative de l'air de projection de l'ordre de 2 bars : 1,65
- sans agitation, en faisant varier la pression relative de l'air de projection : 1,6 à 1,7.

Bien entendu, l'invention n'est pas limitée aux exemples que l'on vient de décrire et on peut apporter à ceux-ci de nombreuses modifications sans sortir du cadre de l'invention.

Ainsi grâce à l'invention, la porosité du revêtement peut non seulement varier dans la direction de l'épaisseur du revêtement mais également en tout endroit du revêtement.

Les particules inorganiques peuvent être présentes sous une forme quelconque. Ainsi, la silice peut être présente, par exemple, sous forme diatomées ou de silice fossile, ou sous la forme légère de silice microporeuse, ou sous la forme de produits analogues, par exemple de cendre de riz, ou sous la forme de silicates de métaux tels que sodium, aluminium ou magnésium : le silicate d'aluminium peut être, par exemple, de l'obsidienne ou de la fillite, ou des cendres volantes ; le silicate de sodium peut être du verre expansé. Le silicate de calcium est également un produit allégeant efficace.

Les particules organiques peuvent être, par exemple, de la cellulose, de la pâte à papier, de la sciure de bois ou des particules de matières synthétiques.

Dans tout ce qui précède, on est parti de l'hypothèse que la composition sèche utilisée dans l'invention comprend pratiquement toujours, outre des particules inorganiques, une teneur minimale de tensioactif pour assurer un bon mouillage des constituants par l'eau pour former la boue aqueuse, et une teneur minimale de liant pour permettre un bon accrochage du revêtement projeté sur la paroi. Le tensioactif et le liant pourraient bien entendu être supprimes si les particules inorganiques constituant la composition présentaient par elles-mêmes une excellente mouillabilité par l'eau et une excellente aptitude à s'accrocher sur la paroi à protéger. De même, certains composés faisant fonction de tensioactif, par exemple à base de protéines, peuvent avoir un effet de liant en plus de leur action sur la tension superficielle.

On peut bien entendu combiner d'une manière autre que celle décrite les divers éléments constitutifs des différents modes de réalisation décrits ci-dessus du dispositif suivant l'invention.

## Revendications

1. Procédé pour projeter sur une paroi (2, 27), notamment une paroi de récipient métallurgique, une boue aqueuse de façon à déposer sur cette paroi un revêtement (3, 3a, 28), cette boue aqueuse étant préparée à partir d'une composition sèche comprenant des particules inorganiques, le cas échéant un composé faisant fonction de tensioactif et un liant, dans lequel on malaxe ladite composition prédéterminée sèche avec de l'eau pour préparer la boue aqueuse, puis on pompe ladite boue aqueuse dans une tubulure (12) jusqu'à une buse (13) dans laquelle on injecte de l'air sous pression pour projeter ladite boue aqueuse, caractérisé en ce que l'on agite mécaniquement ladite boue aqueuse pour faire mousser et/ou gonfler le tensioactif, et en ce que l'on fait varier la pression de l'air injecté dans la buse (13) pour projeter la boue aqueuse afin de faire varier la porosité du revêtement projeté (3, 3a, 28).

2. Procédé selon la revendication 1, caractérisé en ce que l'on agite mécaniquement la boue aqueuse avant de la pomper.

3. Procédé selon la revendication 1 ou 2, caractérisé en ce qu'on règle la puissance et/ou la vitesse et/ou le temps d'agitation pour faire mousser et/ou gonfler plus ou moins fortement le tensioactif.

4. Procédé selon l'une des revendications 1 à 3, caractérisé en ce que, avant et pendant l'étape de malaxage, on injecte de l'eau additionnée de tensioactif pour augmenter la proportion de tensioactif dans la boue aqueuse.

5. Procédé selon l'une des revendications 1 à 4, caractérisé en ce que l'on injecte de l'air sous pression pour faciliter le moussage du tensioactif pendant l'étape d'agitation.

6. Dispositif pour la mise en oeuvre du procédé selon l'une des revendications 1 à 5, comprenant une trémie (26) de chargement d'une composition sèche renfermant des particules inorganiques, le cas échéant un composé faisant fonction de tensioactif et un liant, la partie inférieure de cette trémie (26) communiquant avec des moyens de dosage débouchant dans une chambre allongée (7) comportant un malaxeur (9), une tubulure (15, 19) d'injection d'eau débouchant dans ladite chambre allongée (7), de préférence avant le malaxeur (9), l'extrémité de cette chambre opposée à la trémie (26) comportant une ouverture de sortie communiquant avec une pompe (11) raccordée à une tubulure (12) dont l'extrémité comporte une buse (13) de projection dans laquelle débouche une canalisation d'air comprimé (14), caractérisé en ce qu'il comporte des moyens (25, 35, 45) d'agitation pour agiter mécaniquement ladite boue aqueuse afin de faire mousser et/ou gonfler le tensioactif, et des moyens(14a) pour régler la pression de l'air injecté dans la buse (13) pour projeter la boue aqueuse.

7. Dispositif selon la revendication 6, caractérisé en ce qu'il comprend un réservoir (18) renfermant de l'eau additionnée de tensioactif et relié à une tubulure (19) débouchant dans la chambre (7) de préférence avant le malaxeur (9), et des moyens (19a) pour régler le débit de cette eau.

8. Dispositif selon l'une des revendications 6 ou 7, caractérisé en ce qu'il comporte un organe (16, 46) pour insuffler de l'air dans la boue aqueuse en amont ou au niveau des moyens d'agitation (25, 35, 45).

9. Dispositif selon l'une des revendications 6 à 8, caractérisé en ce qu'il comporte des moyens pour régler la puissance et/ou la vitesse et/ou le temps d'agitation.

10. Revêtement de protection déposé sur une paroi, caractérisé en ce qu'il a été obtenu par la mise en oeuvre du procédé selon l'une des revendications 1 à 5 et/ou du dispositif selon l'une des revendications 6 à 9, et en ce qu'il présente une porosité variable d'un endroit à un autre de ce revêtement (3, 3a, 28) et/ou dans la direction de l'épaisseur de celui-ci.

## Claims

1. Method for spraying an aqueous slurry onto a wall (2, 27), especially a wall of a metallurgical vessel, so as to deposit a coating (3, 3a, 28) on this wall, this aqueous slurry being prepared from a dry composition comprising inorganic particles, if required a compound acting as surfactant, and a binder, in which method the said dry predefined composition is mixed with water in order to prepare the aqueous slurry and then the said aqueous slurry is pumped into a pipe (12) as far as a nozzle (13) into which pressurized air is injected in order to spray the said aqueous slurry, characterized in that the said aqueous slurry is mechanically stirred in order to foam and/or swell the surfactant and in that the pressure of the air injected into the nozzle (13) for spraying the aqueous slurry is varied so as to vary the porosity of the sprayed coating (3, 3a, 28).

2. Method according to Claim 1, characterized in that the aqueous slurry is mechanically stirred before it is pumped.

3. Method according to Claim 1 or 2, characterized in that the power and/or the speed and/or the duration of stirring is/are adjusted in order to foam and/or swell the surfactant to a greater or lesser extent.

4. Method according to one of Claims 1 to 3, characterized in that, before and during the mixing step, water to which surfactant has been added is injected in order to increase the amount of surfactant in the aqueous slurry.

5. Method according to one of Claims 1 to 4, characterized in that pressurized air is injected in order to facilitate the foaming of the surfactant during the mixing step.

6. Apparatus for implementing the method according to one of Claims 1 to 5, comprising a hopper (26) for loading a dry composition containing inorganic particles, if necessary a compound acting as a surfactant, and a binder, the bottom of this hopper (26) communicating with metering means emerging in an elongate chamber (7) which includes a mixer (9), a water injection pipe (15, 19) emerging in the said elongate chamber (7), preferably before the mixer (9), the opposite end of this chamber from the hopper (26) having an outlet communicating with a pump (11) joined to a pipe (12), the end of which has a spray nozzle (13) into which a compressed-air line (14) runs, characterized in that it includes stirring means (25, 35, 45) for mechanically stirring the said aqueous slurry, so as to foam and/or swell the surfactant, and means (14a) for adjusting the pressure of the air injected into the nozzle (13) for spraying the aqueous slurry.

7. Apparatus according to Claim 6, characterized in that it comprises a tank (18) containing water to which surfactant has been added, the said tank being connected to a pipe (19) emerging in the chamber (7), preferably before the mixer (9), and means (19a) for adjusting the flow rate of this water.

8. Apparatus according to either of Claims 6 and 7, characterized in that it includes a device (16, 46) for blowing air into the aqueous slurry at or upstream of the stirring means (25, 35, 45).

9. Apparatus according to one of Claims 6 to 8, characterized in that it includes means for adjusting the power and/or speed and/or the duration of stirring.

10. Protective coating deposited on a wall, characterized in that it was obtained by implementing the method according to one of Claims 1 to 5 and/or the use of the device according to one of Claims 6 to 9 and in that it has a porosity which varies from one point in this coating (3, 3a, 28) to another and/or varies in the thickness direction of the said coating.

## Patentansprüche

1. Verfahren zum Spritzen einer wässrigen Masse auf eine Wand (2, 27), insbesondere eine Wand eines metalurgischen Behälters, um auf dieser Wand eine Verkleidung (3, 3a, 28) aufzubringen, wobei die wäßrige Masse aus einer trocknen Zusammensetzung zubereitet wurde, die anorganische Teilchen aufweist, gegebenenfalls eine Zusammensetzung mit der Funktion eines Tensides und ein Bindemittel, bei dem die erwähnte vorbestimmte trockene Zusammensetzung mit Wasser zur Zubereitung der wässrigen Masse vermischt und dann die wäßrige Masse in ein Rohr (12) bis zu einer Düse (13) gepumpt wird, in die Druckluft zum Verspritzen der wässrigen Masse geleitet wird, dadurch gekennzeichnet, daß die wäßrige Masse mechanisch gerührt wird, um das Tensid aufzuschäumen und/oder aufzublähen, und daß der Druck der in die Düse (13) geleiteten Luft geändert wird, um die wäßrige Masse zu verspritzen und die Porosität der aufgespritzten Verkleidung (3, 3a, 28) zu ändern.

2. Verfahren nach Anspruch 1, dadurch gekennzeichnet, daß die wäßrige Masse vor dem Pumpen mechanisch gerührt wird.

3. Verfahren nach Anspruch 1 oder 2, dadurch gekennzeichnet, daß die Leistung und/oder Geschwindigkeit und/oder Dauer des Rührens geregelt wird, um das Tensid mehr oder weniger stark aufzuschäumen und/oder aufzublähen.

4. Verfahren nach einem der Ansprüche 1 bis 3, dadurch gekennzeichnet, daß vor dem Mischen und während des Mischens Wasser mit einem Tensidzusatz zur Erhöhung des Tensidanteils in die wäßrige Masse gespritzt wird.

5. Verfahren nach einem der Ansprüche 1 bis 4, dadurch gekennzeichnet, daß Druckluft zur Erleichterung des Aufschäumens des Tensides während des Rührens eingeblasen wird.

6. Vorrichtung zur Durchführung des Verfahrens nach einem der Ansprüche 1 bis 5, mit einem Trichter (26) zum Einfüllen einer trockenen Zusammensetzung, die anorganische Teilchen enthält, gegebenenfalls eine Zusammensetzung mit der Funktion eines Tensides und ein Bindemittel, wobei der untere Teil des Trichters (26) mit Dosiermitteln in Verbindung steht, die in eine langgestreckte Kammer (7) münden, die einen Mischer (9) und ein, vorzugsweise vor dem Mischer (9), in die langgestreckte Kammer (7) mündendes Rohr (15, 19) aufweist, wobei das dem Trichter (26) abgekehrte Ende dieser Kammer eine Austrittsöffnung aufweist, die mit einer Pumpe (11) in Verbindung steht, die an ein Rohr (12) angeschlossen ist, dessen Ende eine Spritzdüse (13) aufweist, in die ein Druckluftkanal (14) mündet, dadurch gekennzeichnet, daß sie Rührmittel (25, 35, 45) zum mechanischen Rühren der wässrigen Masse aufweist, um das Tensid aufzuschäumen und/oder aufzublähen, und Mittel (14a) zum Regeln des Drucks der in die Düse (13) geleiteten Luft zum Ausspritzen der wässrigen Masse aufweist.

7. Vorrichtung nach Anspruch 6, dadurch gekennzeichnet, daß sie einen Behälter (18), der mit Tensid versehenes Wasser enthält und an ein, vorzugsweise vor dem Mischer (9), in die Kammer (7) mündendes Rohr (19) angeschlossen ist, und Mittel (19a) zum Regeln der zugesetzten Wassermenge aufweist.

8. Vorrichtung nach Anspruch 6 oder 7, dadurch gekennzeichnet, daß sie ein Organ (16, 46) zum Einblasen von Luft in die wäßrige Masse stromoberhalb oder in Höhe der Rührmittel (25, 35, 45) aufweist.

9. Vorrichtung nach einem der Ansprüche 6 bis 8, dadurch gekennzeichnet, daß sie Mittel zum Regeln der Rührleistung und/oder Rührgeschwindigkeit und/oder Rührdauer aufweist.

10. Auf einer Wand aufgebrachte Schutzverkleidung, dadurch gekennzeichnet, daß sie durch Ausführung eines Verfahrens nach einem der Ansprüche 1 bis 5 aufgebracht und/oder durch eine Vorrichtung nach einem der Ansprüche 6 bis 9 gebildet wurde und eine sich von einer Stelle zu einer anderen Stelle der Verkleidung (3, 3a, 28) und/oder in Richtung der Dicke der Verkleidung ändernde Porosität aufweist.
